# EUROPÄISCHE PATENTSCHRIFT

(11) **EP 0 937 958 B1**
(45) Veröffentlichungstag und Bekanntmachung des Hinweises auf die Patenterteilung: **26.05.2004**
(21) Anmeldenummer: 99102685.7
(22) Anmeldetag: 12.02.1999
(51) Int. Cl.: F27B 9/26, F27B 9/30

(54) **Verfahren zur Unterwagenkühlung und Wärmenutzung in einem Tunnelofen sowie Tunnelofen-Anlage zu dessen Durchführung**
Process and installation for cooling under the wagon and heat utilisation in a tunnel furnace
Procédé et installation pour refroidir le dessous du chariot et pour l'utilisation de la chaleur dan un four tunnel

(30) Priorität: 12.02.1998 DE 19805742
(43) Veröffentlichungstag der Anmeldung: 25.08.1999
(73) Patentinhaber: Keller H.C.W. GmbH, 49479 Ibbenbüren-Laggenbeck (DE)
(72) Erfinder: Krimpenfort, Gerold, 49477 Ibbenbüren (DE); Lindemann, Helmut, 49479 Mettingen (DE); Trepte, Thomas, 49477 Ibbenbüren (DE)

(56) Entgegenhaltungen:
- DE-A- 3 834 836
- DE-C- 3 604 501
- DE-C- 3 717 356
- FR-A- 373 118
- US-A- 1 867 318
- US-A- 3 129 933
- US-A- 4 990 086

## Beschreibung

Die Erfindung betrifft ein Verfahren gemäß Oberbegriff des Patentanspruches 1 sowie eine Tunnelofen-Anlage zur Durchführung des Verfahrens.

Ein solches Verfahren und eine solche Anlage, jedoch ohne Unternagenkühlung, sind beschreiben in FR-A- 373 118.

Das gattungsgemäße Verfahren sowie gattungsgemäße Tunnelofen-Anlagen sind außerdem in der Praxis in verschiedenen Ziegeleien (für Mauerziegel, Verblendziegel, Dachziegel, Spaltplatten u. dgl.) bekannt geworden. Dabei werden die Räder und die Fahrgestelle der Ofenwagen gemeinsam, d.h. mit gleich temperierter Kühlluft beaufschlagt und gekühlt. Um die Abkühlung der Fahrgestell-Teile zu bewirken, bedarf es einer verhältnismäßig großen Luftmenge, weil die Temperatur im Unterwagenraum aufgrund der thermisch nur schwach belastbaren Radlager verhältnismäßig niedrig sein darf (120 °C nicht überschreiten sollte) und vom Fahrgestell (Chassis) eine große Wärmemenge abzutransportieren ist. Die verhältnismäßig niedrige Ablufttemperatur läßt eine wirtschaftliche Warmluftnutzung in einem nachgeschalteten Trockner kaum zu, d.h. es wird bei der Nutzung der aus der Unterwagenkühlung stammenden Warmluft für Trockner eine zusätzliche Aufheizung erforderlich bzw. sinnvoll sein.

Der Erfindung liegt daher die Aufgabe zugrunde, das gattungsgemäße Verfahren sowie eine zu dessen Durchführung erforderliche Tunnelofen-Anlage ernergiemäßig zu verbessern und dabei einerseits eine schonende Radlager-Anordnung und andererseits eine hohe Wärmeausbeutung aus dem Kühlprozeß der Unterwagenkühlung zu gewährleisten.

Erfindungsgemäß wird dies durch ein Verfahren gemäß Patentanspruch 1 sowie eine Tunnelofen-Anlage gemäß Patentanspruch 10 gelöst. Vorteilhafte Weiterbildungen der Erfindung ergeben sich aus den Unteransprüchen.

Der wesentliche Unterschied zwischen dem Stand der Technik und der Erfindung liegt in der Trennung der Kühlungsmaßnahmen für die Radlager einerseits und der Kühlungsmaßnahmen für die Ofenwagen-Fahrgestelle andererseits. Somit kann jeder Kühlungsbereich entsprechend den Erfordernissen mit Kühlluft versorgt werden. Besonders vorteilhaft ist die Hintereinanderschaltung von Radlager-Kühlung und Chassis-Kühlung, weil dadurch mit geringer Luftmengen-Bewegung eine hohe Temperaturreduzierung an den Chassisteilen möglich ist und die erzeugte Warmluft eine verhältnismäßig hohe Temperatur hat - wodurch ein ökonomischer Einsatz der aus der Unterwagenkühlung anfallenden Warmluft in einem Trockner möglich ist.

Gemäß einer vorteilhaften Weiterbildung der Erfindung findet eine gezielte und durch ventilatorbeschleunigte Kühlluft-Zufuhr erzielte Kühlung nur der (d.h. solcher) Ofensektionen statt, in denen Kühlung erforderlich ist.

In bevorzugter und vorteilhafter Weise werden die zu kühlenden Ofenbereiche in Sektionen unterteilt - beispielsweise zwei bis vier Sektionen (je nach Länge des Tunnelofens). Dabei kann eine Sektion etwa 30 m lang sein. Die einzelnen Sektionen sind mittels Dichtungen, Schikanen od. dgl. voneinander trennbar. Das zeigt den Vorteil, daß eine einfache und leicht durchführbare Anpassung an die örtlichen Gegebenheiten in Abhängigkeit von der jeweiligen "Brennkurve" möglich ist, indem die Kühlluft-Zuführung ins jeweilige Unterwagenkühlsystem mengenmäßig und/oder temperaturmäßig verändert (angepaßt) wird.

In der Zeichnung ist ein Ausführungsbeispiel der Erfindung dargestellt. Es zeigen
- Fig. 1: eine Draufsicht auf einen Tunnelofen mit erfindungsgemäßen Unterwagenkühlsystemen sowie dazugehöriger Brennkurve,
- Fig. 2: einen Querschnitt durch ein Unterwagenkühlsystem mit 2-spurigem Tunnelofenwagen und erfindungsgemäßer Kühlluft-Führung zur Unterwagenkühlung,
- Fig.3: einen Ofenwagen-Längsschnitt und
- Fig. 4: eine Draufsicht auf das Unterwagenkühlsystem eines 2-spurigen Ofenwagens.

In der zeichnerischen Darstellung und in den Ansprüchen werden folgende Bezugszahlen verwendet:
- I: Unterwagenkühlsystem (einfahrtseitig)
- II: Unterwagenkühlsystem (ausfahrtseitig)
- 1: Tunnelofen, mit Aufheiz-, Brenn- und Kühlzone, für Produkte der Baustoffindustrie, insbesondere Ziegelei-Produkte
- 2: Tunnelboden
- 3: Gleis
- 4: Ofenwagen
- 5: Behandlungsraum von 1 für das Brenngut
- 6: Unterwagenraum
- 7: im Ofenkörper/Tunnelboden querverlaufen (in bezug auf die Ofenlängsachse) angeordnete Kühlluft-Hauptleitung
- 8: Ventilator für 7
- 9: Kühlluft-Austrittsöffnung von 7
- 10: Radkanal
- 11: Kühlluft-Zuführleitung
- 12: Kühlluft-Austrittsöffnung von 11 zu 10
- 13: Isolieraufbau von 4
- 14: luftdurchströmbar doppelwandiger Wagenboden
- 15: Längsträger für 14 und Rad-Anordnung
- 16: Räder von 4
- 17: obere Tragwandung (sogen. Isolieraufbau-Bodenblech) von 14
- 18: Querträger innerhalb 14
- 19: bodenseitige Wandung von 14
- 20: quer zur Ofenlängsache verlaufende Kühlkanäle in 14
- 21: Kühlluft-Einströmöffnung von 10 zu 14
- 22: Warmluft-Ausströmöffnung von 14
- 23: Warmluft-Ableitkanal (mittig) innerhalb des Unterwagenraumes 6
- 24: Warmluft-Ableitkanal (seitlich) innerhalb des Unterwagenraumes 6
- 25: im Ofenkörper/Tunnelboden quer zur Ofenlängsachse angeordnete Warmluft-Abführung (sogen. Warmluft-Hauptleitung)
- 26: Warmluft-Absaugstelle
- 27: Warmluft-Sammelleitung, zu einem Verbraucher, insbesondere Trockner hinführend
Die Erfindung betrifft einerseits ein Verfahren zur Unterwagenkühlung in einem von Ofenwagen 4 durchfahrbaren Tunnelofen 1 zum Brennen von Produkten für die Baustoffindustrie und andererseits eine entsprechende Tunnelofen-Anlage, wobei jeweils ein isolierter Wagenaufbau den Tunnelofen-Querschnitt in einen das Brenngut aufnehmenden Behandlungsraum (mit Aufheiz-, Brenn- und Kühlzone) und einen Unterwagenraum 6 unterteilt und im Unterwagenkanal mit Hilfe von Luft eine Unterwagenkühlung durchgeführt wird.

Das Erfindungswesentliche besteht darin, daß
a) Ofenwagen 4 mit luftdurchströmbar doppelwandigem Wagenboden 14 verwendet werden, deren Räder 16 in vom übrigen Unterwagenraum-Querschnitt unter Bildung von Warmluft-Ableitkanälen 23,24 abgetrennte Radkanäle 10 laufen,
b) die Kühlluft in Form von Umgebungsluft in die Radkanäle 10 eingeblasen wird, die Räder kühlt und dann mit einer Temperatur von vorzugsweise unter 120 °C in einen jeden Wagenboden 14 einströmt, wodurch eine Fahrgestell Abkühlung und eine weitere Lufterwärmung erfolgt,
c) die Warmluft aus den Wagenböden 14 in die neben den Radkanälen 10 verlaufenden Bereiche, sogen. Warmluft-Ableitkanäle 23, 24 entweicht und aus diesen in eine Warmluft-Sammelleitung 27 eingesogen wird, welche zu einem Verbraucher, beispielsweise Trockner, führt.

In bevorzugter Weise wird die gezielte Räder-Kühlung sowie Trennung von Radund Chassis-Kühlung nur auf einem Teil der Tunnelofen-Länge, insbesondre im Bereich von etwa 600 - 700 °C in der einfahrtseitigen Tunnelhälfte sowie bis zu etwa 550 - 500 °C in der ausfahrtseitigen Tunnelhälfte, durchgeführt. Die erfindungsgemäße Rad- und Chassis-Kühlung erstreckt sich somit über einen Teilbereich der Aufheizzone, den Brennzonen-Bereich sowie den Schnellkühlzonen-Bereich.

Gemäß einer bevorzugten Ausgestaltung der Erfindung erfolgt die gezielte zweistufig am Ofenwagen 4 wirksam werdende Unterwagenkühlung in mindestens zwei in Tunnellängsrichtung hintereinanderliegenden Kühlzonen, welche jeweils gesondert mit Kühlluft (Umgebungsluft) versorgt werden und die Warmluft gesondert abführen. Eine vorteilhafte Tunnelofen-Anlage sieht vor, daß in jedem Unterwagenkühlsystem I, II am ausfahrtseitigen Systemende die Kühlluft zugeführt und am einfahrtseitigen Systemende die Warmluft abgeführt wird. Dabei kann die der Chassis-Kühlung dienende Luft mit max. 100 °C in den Wagenboden 14 eintreten und mit max. 200 °C austreten. Bei einer solchen Luftführung ergibt sich, daß die Kühlluft sich in den Radkanälen 10 auf etwa 50 - 70 °C aufheizt und in den doppelwandigen Wagenböden 14 auf etwa 150 - 200 °C aufheizt.

Wie aus Fig. 1 und 2 in Zusammenschau zu entnehmen ist, strömt die Kühlluft in die Wagenböden 14 in Tunnelofen-Längsrichtung ein und verteil sich dann in Querrichtung. Dabei strömt sie in den Wagenböden 14 in querverlaufenden Kühlkanälen 20 und entweicht durch bodenseitige Öffnungen 22 in die Warmluft-Ableitkanäle 23,24.

Aus Fig. 1 ist ersichtlich, daß in Tunnelofen-Längsrichtung mindestens zwei autarke Kühlzonen, sogen. Unterwagenkühlsysteme I, II hintereinanderliegend angeordnet sind und dabei in jedem Unterwagenkühlsystem I, II am ausfahrtseitigen Systemende die Kühlluft-Hauptleitung 7 und am einfahrtseitigen Systemende die Warmluft-Hauptleitung 25 angeordnet sind.

Die querverlaufenden Hauptleitungen 7, 25 für die Kühlluflzuführung und Warmluftableitung sind jeweils unterhalb des Tunnelofenbodens 2 angeordnet.

Die Kühlluft-Hauptleitung 7 ist mit einem Ventilator 8 versehen.

Die Warmluft-Sammelleitung 27 ist vorzugsweise mit einem Trockner verbunden.

Wie aus Fig. 2 zu ersehen ist, ist der Wagenboden 14 mit Luftkanälen 20 versehen, welche querschnittsmäßig von quer zur Schubachse verlaufenden Trägern 18 einer den Isolieraufbau tragenden und/oder bodenseitig begrenzenden Blechwandung 17 sowie einer teilweise durchlöcherten Abschlußwandung 19 begrenzt sind.

## Patentansprüche

1. Verfahren zur Unterwagenkühlung in einem von Ofenwagen (4) durchfahrbaren Tunnelofen zum Brennen von Produkten für die Baustoffindustrie, wobei ein isolierter Wagenaufbau den Tunnelofen-Querschnitt in einen das Brenngut aufnehmenden Behandlungsraum (5), mit Aufheiz-, Brenn- und Kühlzone, und einen Unterwagenraum (6) unterteilt und die Ofenwagen (4) mit luftdurchströmbar doppelwandigem Wagenboden (14) ausgebildet sind und die Warmluft aus den Wagenböden (14) in neben den Rädern (16) der Ofenwagen (4) verlaufende Warmluft-Ableitkanäle (23,24) entweicht und aus diesen in eine Warmluft-Sammelleitung (27) eingesogen wird, welche zu einem Verbraucher führt, **dadurch gekennzeichnet, daß** im Unterwagenraum (6) mit Hilfe von Luft eine Unterwagenkühlun durchgeführt wird, wobei die Räder (16) der Ofenwagen (4) in vom übrigen Unterwagenraum-Querschnitt unter Bildung von Warmluft-Ableitkanälen (23,24) abgetrennten Radkanälen (10) laufen und die Kühlluft in Form von Umgebungsluft in die Radkanäle (10) eingeblasen wird, die Räder kühlt und dann mit einer Temperatur von unter 120 °C in einen jeden Wagenboden (14) einströmt, wodurch eine Fahrgestell-Abkühlung und weitere Lufterwärmung erfolgt.

2. Verfahren nach Anspruch 1, **dadurch gekennzeichnet, daß** die gezielte Räder-Kühlung sowie Trennung von Rad- und Chassis-Kühlung nur auf einem Teil der Tunnelofen-Länge, insbesondere im Bereich von etwa 600 - 700°C in der einfahrtseitigen Tunnelhälfte bis zu etwa 550 - 500°C in der ausfahrtseitigen Tunnelhälfte, durchgeführt wird und sich somit über einen Teilbereich der Aufheizzone, den Brennzonen-Bereich sowie den Schnellkühlzonen-Bereich erstreckt.

3. Verfahren nach Anspruch 1 oder 2, **dadurch gekennzeichnet, daß** die gezielte, zweistufig am Ofenwagen (4) wirksam werdende Unterwagenkühlung in mindestens zwei in Tunnellängsrichtung hintereinanderliegenden Kühlzonen (I, II) erfolgt, welche jeweils gesondert mit Kühlluft (Umgebungsluft) versorgt werden und die Warmluft gesondert abführen.

4. Verfahren nach einem der Ansprüche 1 bis 3, **dadurch gekennzeichnet, daß** die Kühlluft in den Wagenböden (14) in Tunnelofen-Längsrichtung einströmt und sich in Querrichtung verteilt.

5. Tunnelofen-Anlage zum Brennen von Produkten für die Baustoffindustrie sowie zur Durchführung des Verfahrens nach mindestens einem der Ansprüche 1 bis 4, mit
einem eine Aufheiz-, Brenn- und Kühlzone aufweisenden Tunnelofen,
einer Vielzahl von durch den Tunnelofen bewegbaren Ofenwagen (4), deren isolierter Wagenaufbau den Tunnelofen-Querschnitt in einen das Brenngut aufnehmenden Behandlungsraum (5) und einen Unterwagenraum (6) unterteilt, wobei Ofenwagen (4) mit luftdurchströmbar doppelwandigem Wagenboden (14) und Warmluft-Ableitkanale (23, 24) vorhanden sind, durch welche Warmluft zu einer Warmluft-Sammelleitung (27) absaugbar ist, **gekennzeichnet durch** eine im Unterwagenraum (6) abschittsweise wirksame Unterwagenkühlung mit Hilfe von Luft, wobei
der Tunnelofen (1) im Unterwagenraum (6) zumindest in dem zur Unterwagenkühlung genutzten Bereich querschnittsmäßig derart unterteilt ist, daß für jede Radspur ein Radkanal (10) mit Kühlluft-Zuführleitung (11) und daneben ein Warmluft-Ableitkanal (23, 24) vorhanden sind, wobei die Kühlluft-Zuführleitungen an einer gemeinsamen im Ofenkörper querverlaufenden Kühlluft-Hauptleitung (7) angeschlossen sind, **durch** welche Umgebungsluft ins Unterwagenkühlsystem (I, II) einblasbar ist, und die bodenseitige Wandung des Wagenbodens (14) im Bereich der Radkanäle (10) Kühlluft-Einströmöffnungen (21) und in den übrigen Bereichen Warmluft-Ausströmöffnungen (22) aufweist und
die Warmluft-Ableitkanäle (23, 24) an einer gemeinsamen, im Ofenkörper querverlaufenden Warmluft-Hauptleitung (25) für die bei der Unterwagenkühlung angefallene Warmluft angeschlossen sind.

6. Tunnelofen-Anlage nach Anspruch 5, **dadurch gekennzeichnet, daß** in Tunnelofen-Längsrichtung mindestens zwei autarke Kühlzonen, sogen. Unterwagenkühlsysteme (I, II), hintereinanderliegend angeordnet sind.

7. Tunnelofen-Anlage nach Anspruch 5 oder 6, **dadurch gekennzeichnet, daß** in jedem Unterwagenkühlsystem (I, II) am ausfahrtseitigen Systemende die Kühlluft-Hauptleitung (7) und am einfahrtseitigen Systemende die Warmluft-Hauptleitung (25) angeordnet sind.

8. Tunnelofen-Anlage nach einem der Ansprüche 5 bis 7, **dadurch gekennzeichnet, daß** die querverlaufenden Hauptleitungen (7, 25) für die Kühlluftzuführung und Warmluftableitung jeweils unterhalb des Tunnelofenbodens (2) angeordnet sind.

9. Tunnelofen-Anlage nach einem der Ansprüche 5 bis 8, **dadurch gekennzeichnet, daß** die Unterwagenkühlsysteme (I, II) sich über den Ausgangsbereich der Aufheizzone, die gesamte Brennzone und den Schnellkühlzonen-Bereich erstrecken.

10. Tunnelofen-Anlage nach einem der Ansprüche 5 bis 9, **dadurch gekennzeichnet, daß** die Warmluft-Sammelleitung (27) mit einem Trockner verbunden ist.

11. Tunnelofen-Anlage nach einem der Ansprüche 5 bis 10, **dadurch gekennzeichnet, daß** der Wagenboden (14) mit Luftkanälen (20) versehen ist, welche querschnittsmäßig von quer zur Schubachse verlaufenden Trägern (18), einer den Isolieraufbau tragenden und/oder bodenseitig begrenzenden Blechwandung (17) sowie einer teilweise durchlöchserten unteren Abschlußwandung (19) begrenzt sind.

## Claims

1. Method for cooling the lower chassis of vehicles in a tunnel kiln through which kiln vehicles (4) can pass to fire products for the building materials industry, an insulated vehicle superstructure dividing the tunnel kiln cross-section into a treatment region (5) holding the material to be fired, with heating up, firing and cooling zone, and a lower chassis region, the kiln vehicles (4) being designed with a double-walled vehicle floor (14) through which air can flow and the hot air escaping from the vehicle floors (14) into warm air dissipation ducts (23, 24) running alongside the wheels (16) of the kiln vehicles (4) and from the said ducts being drawn into a hot air collecting line (27), which leads to a consumer, **characterised in that** the lower chassis is cooled with the aid of air in the lower chassis region (6), the wheels (16) of the kiln vehicles (4) running in wheel channels (10) separated from the remaining lower chassis cross-section region thus forming hot air dissipation ducts (23, 24) and the cooling air being blown into the wheel ducts (10) in the form of atmospheric air which cools the wheels and then flows into each and every vehicle floor (14) at a temperature below 120°C, resulting in cooling of the chassis and further heating of the air.

2. Method according to claim 1, **characterised in that** the targeted cooling of the wheels and separation of wheel and chassis cooling is only undertaken over a part of the tunnel kiln length, particularly in the region from approximately 600 - 700°C in the entrance side half of the tunnel to approximately 550 - 500°C in the exit side half of the tunnel and thus extends over a part region of the heating up zone, the firing zone region and the rapid cooling zones region.

3. Method according to claim 1 or 2, **characterised in that** the targeted lower chassis cooling, acting on the kiln vehicle (4) in two stages, takes place in at least two cooling zones (I, II) arranged one behind the other in the longitudinal direction of the tunnel, each of which is supplied separately with cooling air (atmospheric air) and each of which routes away the hot air separately.

4. Method according to one of claims 1 to 3, **characterised in that** the cooling air flows into the vehicle floors (14) in the longitudinal direction of the tunnel kiln and distributes itself in the transverse direction.

5. Tunnel kiln system for firing products for the building materials industry and for implementing the method according to at least one of claims 1 to 4 with a tunnel kiln which has a heating up, firing and cooling zone, a large number of kiln vehicles (4) which can be moved through the tunnel kiln, the insulated vehicle superstructure of which divides the tunnel kiln cross-section into a treatment region (5) holding the material to be fired and a lower chassis region (6), kiln vehicles (4) with a double-walled vehicle floor (14) through which air can flow, and hot air dissipation ducts (23, 24) being present, through which hot air can be drawn out to a hot air collecting line (27), **characterised by** lower chassis cooling with the aid of air, acting section by section in the lower vehicle region (6), the tunnel kiln (1) being divided in the lower vehicle region (6) in its cross-section at least in the region used for cooling the lower chassis such that a wheel duct (10) with cooling air supply line (11) and alongside this a hot air dissipation duct (23, 24) are present for each wheel track, the cooling air supply lines being connected to a common main cooling air supply line (7) running transversely within the body of the kiln, through which atmospheric air can be blown into the lower chassis cooling system (I, II) and the walling of the vehicle floor (14) on the floor side having cooling air intake apertures (21) in the region of the wheel ducts (10) and hot air discharge apertures (22) in the other regions and the hot air dissipation ducts (23, 24) being connected to a common hot air main line (25) running transversely in the body of the kiln for the hot air produced during cooling of the lower chassis.

6. Tunnel kiln system according to claim 5, **characterised in that** at least two autonomous cooling zones, so-called lower chassis cooling systems (I, II) are present one behind the other in the longitudinal direction of the tunnel kiln.

7. Tunnel kiln system according to claim 5 or 6, **characterised in that** in each lower chassis cooling system (I, II) the cooling air main line (7) is arranged at the exit side end of the system and the hot air main line (25) at the entrance side end of the system.

8. Tunnel kiln system according to one of claims 5 to 7, **characterised in that** the main lines, (7, 25) running transversely for the cooling air supply and hot air dissipation are each arranged below the floor (2) of the tunnel kiln.

9. Tunnel kiln system according to one of claims 5 to 8, **characterised in that** the lower chassis cooling systems (I, II) extend over the exit region of the heating up zone, the entire firing zone and the rapid cooling zones region.

10. Tunnel kiln system according to one of claims 5 to 9, **characterised in that** the hot air collecting line (27) is connected to a drier.

11. Tunnel kiln system according to one of claims 5 to 10, **characterised in that** the vehicle floor (14) is provided with air ducts (20), which are bounded cross-sectionally by girders (18) running transverse to the thrust axis, a sheet metal walling (17) supporting the insulating structure and/or forming a boundary on the floor side and a partially perforated lower final walling (19).

## Revendications

1. Procédé de refroidissement sous chariot dans un four-tunnel pouvant être traversé par un chariot de four (4) pour la calcination de produits pour l'industrie des matériaux de construction, une structure de chariot isolée divisant la section transversale du four-tunnel en une chambre de traitement (5) recevant la matière à brûler, avec des zones de chauffage, de combustion et de refroidissement, et un volume sous chariot (6), les chariots de four (4) étant formés avec un plancher de chariot (14) à double paroi pouvant être traversé par l'air, et l'air chaud s'échappant des planchers de chariot (14) dans des canaux de dérivation d'air chaud (23, 24) s'étendant près des roues (16) des chariots de four (4) et étant insufflé depuis ceux-ci dans une conduite collectrice d'air chaud (27) qui conduit à un consommateur,
**caractérisé en ce qu'**un refroidissement sous chariot dans le volume sous chariot (6) est effectué à l'aide d'air, les roues (16) des chariots de four (4) roulent dans des canaux de roue (10) séparés du reste de la section transversale du volume sous chariot en formant des canaux de dérivation d'air chaud (23, 24) et
l'air de refroidissement est insufflé dans les canaux de roue (10) sous forme d'air ambiant, refroidit les roues et ensuite s'écoule dans chacun des planchers de chariot (14) à une température inférieure à 120°C, grâce à quoi se produit un refroidissement du châssis et un échauffement d'air supplémentaire.

2. Procédé selon la revendication 1,
**caractérisé en ce que** le refroidissement de roues approprié ainsi que la séparation du chauffage de roues et de châssis sont effectués sur seulement une partie de la longueur du four-tunnel, en particulier dans la plage d'environ 600-700 °C dans la moitié de tunnel du côté entrée jusqu'à environ 550-500°C dans la moitié du tunnel du côté sortie et s'étend ainsi sur une étendue partielle de la zone de chauffage, l'étendue des zones de combustion ainsi que l'étendue des zones de refroidissement rapide.

3. Procédé selon la revendication 1 ou 2,
**caractérisé en ce que** le refroidissement sous chariot approprié, devenant actif en deux étages sur le chariot de four (4), a lieu dans au moins deux zones de refroidissement (I, II) disposées l'une derrière l'autre dans la direction longitudinale du tunnel, qui sont alimentées respectivement séparément en air de refroidissement (air ambiant) et qui évacuent séparément l'air chaud.

4. Procédé selon l'une des revendications 1 à 3,
**caractérisé en ce que** l'air de refroidissement pénètre en direction longitudinale du four-tunnel dans les planchers de chariot (14) et se répartit en direction transversale.

5. Installation de four-tunnel pour la calcination de produits pour l'industrie des matériaux de construction ainsi que pour la mise en oeuvre du procédé selon au moins une des revendications 1 à 4, avec
un four-tunnel présentant des zones de chauffage, de combustion et de refroidissement,
une pluralité de chariots de four (4) pouvant être déplacés à travers le four-tunnel, dont la structure de chariot isolée divise la section transversale du four-tunnel en une chambre de traitement (5) recevant la matière à brûler et un volume sous-chariot (6), les chariots de four (4) étant formés avec un plancher de chariot (14) à double paroi pouvant être traversé par l'air et des canaux de dérivation d'air chaud (23, 24) étant présents à travers lesquels l'air chaud s'échappant des planchers de chariot (14) dans des canaux de dérivation d'air chaud (23, 24) s'étendant près des roues (16) des chariots de four (4) et étant insufflé depuis ceux-ci dans une conduite collectrice d'air chaud (27) qui conduit à un consommateur,
**caractérisée par**
un refroidissement sous chariot actif par sections, à l'aide d'air, dans le volume sous chariot (6),
le four-tunnel (1) étant divisé par sections dans le volume sous chariot (6) au moins dans l'étendue utilisée pour le refroidissement sous chariot de telle manière qu'un canal de roue (10) avec conduite d'amenée d'air de refroidissement (11) et à côté un canal d'évacuation d'air chaud (23, 24) sont présents, les conduites d'amenée d'air de refroidissement étant raccordées à une conduite principale d'air de refroidissement (7) commune s'étendant transversalement dans le corps de four par laquelle de l'air ambiant peut être insufflé dans le système de refroidissement sous chariot (I, II) et la paroi du plancher de chariot (14) du côté plancher présente des ouvertures d'introduction d'air de refroidissement (21) dans l'étendue des canaux de roue (10) et des ouvertures de sortie d'air chaud (22) dans les autres étendues et
les canaux d'évacuation d'air chaud (23, 24) sont raccordés à une conduite principale d'air chaud (25) s'étendant transversalement dans le corps de four pour l'air chaud se produisant lors du refroidissement sous chariot.

6. Installation de four tunnel selon la revendication 5,
**caractérisée en ce qu'**au moins deux zones de refroidissement autarciques, appelées systèmes de refroidissement sous chariot (I, II) sont disposées les unes derrière les autres en direction longitudinale du four-tunnel.

7. Installation de four-tunnel selon la revendication 5 ou 6,
**caractérisée en ce que**, dans chaque système de refroidissement sous chariot (I, II), la conduite principale d'air de refroidissement (7) est disposée à l'extrémité du système du côté sortie et une conduite principale (25) d'air chaud à l'extrémité du système du côté entrée.

8. Installation de four-tunnel selon l'une des revendications 5 à 7,
**caractérisée en ce que** les conduites principales (7, 25) s'étendant transversalement pour l'amenée d'air de refroidissement et l'évacuation d'air chaud sont disposées respectivement au-dessous du plancher (2) du four-tunnel.

9. Installation de four-tunnel selon l'une des revendications 5 à 8,
**caractérisée en ce que** les systèmes de refroidissement sous chariot (I, II) s'étendent sur l'étendue de sortie de la zone de chauffage, l'ensemble de la zone de combustion et l'étendue des zones de refroidissement rapide.

10. Installation de four-tunnel selon l'une des revendications 5 à 9,
**caractérisée en ce que** la conduite collectrice d'air chaud (27) est reliée à un dessiccateur.

11. Installation de four-tunnel selon l'une des revendications 5 à 10,
**caractérisée en ce que** le plancher de chariot (14) est muni de canaux d'air (20) qui sont délimités en section transversale par des supports (18) s'étendant transversalement à l'axe de poussée, une paroi de tôle (17) portant et/ou délimitant du côté fond la structure d'isolation ainsi qu'une paroi d'arrêt (19) inférieure partiellement perforée.
